# EUROPÄISCHE PATENTSCHRIFT

(11) **EP 0 228 515 B1**
(45) Veröffentlichungstag und Bekanntmachung des Hinweises auf die Patenterteilung: **09.01.1991**
(21) Anmeldenummer: 86113886.5
(22) Anmeldetag: 07.10.1986
(51) Int. Cl.: G01N 33/38, B07C 5/34, B07C 5/06, G01N 21/89

(54) **Verfahren und Vorrichtung zum Prüfen und Aussortieren von Ziegeln**
Procedure and apparatus for examining and sorting bricks
Dispositif et appareil pour examiner et trier des tuiles

(30) Priorität: 07.11.1985 DE 3539549
(43) Veröffentlichungstag der Anmeldung: 15.07.1987
(73) Patentinhaber: Josef Meindl Beteiligungs oHG, D-84405 Dorfen-Stadt 1 (DE)
(72) Erfinder: Huber, Paul, D-8251 Thambach Post Reichertsheim (DE); Röhrl, Josef, D-8250 Dorfen (DE)
(74) Vertreter: Eder, Eugen, Dipl.-Ing.

(56) Entgegenhaltungen:
- EP-A- 0 153 575
- EP-A- 2 191 156
- EP-A- 2 203 387
- AT-B- 195 345
- DE-A- 3 504 975

## Beschreibung

Die Erfindung bezieht sich auf eine Vorrichtung zum Prüfen und Aussortieren von Ziegeln, mit einem Förderband und einer oberhalb des Förderbandes angeordneten, gegenüber diesem heb-und senkbar ausgebildeten, mit Taststiften versehenen Prüfvorrichtung, welche über eine Meßvorrichtung und eine Steuereinheit mit einer Aussondervorrichtung verbunden ist, wobei die Taststifte der Prüfvorrichtung über eine Übersetzungseinrichtung die Meßvorrichtung steuern und die Übersetzungseinrichtung ein dreiarmiger Hebel ist, dessen einer Hebelarm die Meßvorrichtung steuert, dessen zweiter Hebelarm mit den oberen, dem Förderband abgewandten Enden der Taststifte in Verbindung steht und dessen dritter Hebelarm federbeaufschlagt ist und wobei das Förderband kontinuierlich bewegbar ist mit synchronem Mitlauf der Prüfvorrichtung über eine Teilstrecke.

Eine derartige Vorrichtung ist durch die nicht vorveröffentlichte EP-A2-191 156 (Art.54(3)) bereits als Stand der Technik vorgeschlagen worden. Bei dieser Vorrichtung zum Prüfen und Aussortieren von Ziegeln ist über die Steuereinheit lediglich eine hinter der Prüfvorrichtung angeordnete Abwurfvorrichtung für Abfallziegel betätigbar. Hier ist keine Klassifizierung der Ziegel nach Güteklassen möglich.

Weiterer Stand der Technik ist eine Vorrichtung zum Prüfen und Aussortieren von Ziegeln, bei welcher zwei hintereinander angeordnete Förderbänder durch eine Schwenkeinrichtung miteinander verbunden sind, auf wecher die Prüfvorrichtung angeordnet ist (EP-A2-203387 Art. 54(3) Dokumint. Diese Vorrichtung ist konstruktiv aufwendig aufgebaut, zumal hier bereits zwei Lichtschranken vorhanden sind, welche Teil der Prüfvorrichtung sind, die sich auf der Schwenkeinrichtung befinden.

Weiterer Stand der Technik ist durch eine Vorrichtung zum Prüfen und Aussortieren von Ziegeln bekannt, bei welcher wiederum zwei hintereinandergeschaltete Förderbänder durch eine Schwenkvorrichtung miteinander verbunden sind. Hier findet nur eine Lichtschranke Anwendung, wobei wiederum ein erheblicher baulicher Aufwand gegeben ist (EP-A1-153575).

Der vorliegenden Erfindung liegt demgegenüber die Aufgabe zugrunde, eine Konstruktion der eingangs genannten Art so auszugestalten, daß auch die den Qualitätsanforderungen entsprechenden Ziegel im einzelnen einer Prüfung und Sortierung unterworfen werden.

Diese Aufgabe wird erfindungsgemäß dadurch gelöst, daß die Prüfvorrichtung entsprechend der Güteklassen derzu prüfenden Ziegel mehrere, mit der Übersetzungseinrichtung zusammenwirkende Lichtschranken aufweist, durch welche über die Steuereinheit mindestens eine Transportvorrichtung für Ziegel einer entsprechenden Güteklasse betätigbar ist.

Hierdurch ergibt sich der Vorteil, daß automatisch die den Güteanforderungen entsprechenden Ziegel eine Klassifizierung erfahren. Die Transportvorrichtung kann in weiterer Ausgestaltung der Erfindung als Absaugkopf ausgebildet sein.

Die Erfindung wird nachfolgend anhand eines in der Zeichnung dargestellten Ausführungseispiels näher beschrieben.

In der Zeichnung zeigen:
Fig. 1 eine schematische Ansicht der Vorrichtung zum Prüfen und Aussortieren von Ziegeln in Seitenansicht;
Fig. 2 bis 4 die Prüfvorrichtung in einzelnen Positionen.

In Fig. 1 ist eine Vorrichtung zum Prüfen und Aussortieren von Ziegeln 5 dargestellt. Hierbei wird ein Förderband 1 eingesetzt, auf welchem in Abteilen die Ziegel 5 liegen. Das Förderband 1 bewegt sich in Pfeilrichtung, d.h. in der Zeichenebene von rechts nach links. Oberhalb des Förderbandes ist eine Prüfvorrichtung 2 angeordnet, welche stirnseitig mit Taststiften 3 versehen ist. Diese Prüfvorrichtung 2 kann in Pfeilrichtung nach unten gegen den zu prüfenden Ziegel bewegt und danach wieder angehoben werden. Über eine Leitung 11 ist die mit einer nicht näher dargestellten Meßvorrichtung verbundene Prüfvorrichtung 2 mit einer Steuereinheit 4 verbunden. Über eine Leitung 10 steht diese Steuereinheit 4 mit einer Abwurfvorrichtung 6 in Verbindung. Diese Abwurfvorrichtung ist als Kolben-Zylinder-Einheit 7 ausgebildet. Weiterhin ist mit der Steuereinheit 4 eine Transportvorrichtung, beispielsweise in Form eines Absaugkopfes 30, verbunden.

In Fig. 2 bis 4 ist die Prüfvorrichtung näher dargestellt:
Sie weist einen dreiarmigen Hebel 8 auf, welcher die Arme 9,12 und 13 besitzt. Der Arm 13 beaufschlagt den Taststift 3, welcher die Qualität eines Ziegels 5 überprüft. An dem Taststift ist ein Anschlagbund 20 vorgesehen. Der dreiarmige Hebel 8 ist um einen Drehpunkt 16 drehbar, wobei der Arm 12 von einer Feder 21 beaufschlagt wird. Über einen Drehpunkt 24'ist ein weiterer Hebel 23 angebracht. Der Arm 9 und der Hebel 23 arbeiten mit Lichtschranken 14 und 24 zusammen.

Ist nach Fig. 2 die Prüfvorrichtung 2 herabgesenkt, so beaufschlagt der Taststift 3 den zu prüfenden Ziegel 5 auf dem Förderband 1. Liegt hier eine gute Qualität vor, so verdeckt der Arm 9 und der Hebel 23 die beiden Lichtschranken, so daß über die Leitung 11 der Steuereinheit 4 mitgeteilt wird, daß der in diesem Abteil des Förderbandes 1 liegende Ziegel 5 der Güteklasse I entspricht. Er wird entsprechend auf dem Förderband 1 weiterbewegt und am Ende abgenommen.

Nach Fig. 3 liegt ein Ziegel 5' der Güteklasse II vor. Entsprechend ist nur noch die Lichtschranke 24 abgedeckt, d.h. die Lichtschranke 14 liegt frei. Dieses Signal wird wiederum über die Leitung 11 der Steuereinheit 4 mitgeteilt, woraufhin nach Fortbewegung des Förderbandes 1 der entsprechende Ziegel 5' durch die als Absaugkopf 30 ausgebildete Transporteinrichtung abgehoben und beispielsweise seitlich abtransportiert wird. Damit liegt auch hier ein Ziegel vor, welcher den Qualitätsanforderungen entspricht, jedoch der Güteklasse 11 zuzuordnen ist.

Nach Fig. 4 liegt ein Ziegel 5" vor, welcher keiner der Güteklassen entspricht und als Abfall zu werten ist. Entsprechend sind durch die Übersetzungseinrichtung 8 die beiden Lichtschranken 14 und 24 freigegeben, wobei dieses Signal über die Leitung 11 der Steuereinheit 4 mitgeteilt wird. Über die Leitung 10 wird die in Fig. 1 dargestellte Kolben-Zylinder-Einheit 7 betätigt, wobei der Abfallziegel 5" dann abgeworfen wird, wenn er sich oberhalb der Kolben-Zylinder-Einheit 7 befindet. Der Ziegel 5" wird seitlich vom Förderband 1 als Abfall abgeworfen.

Bei dieser Konstruktion arbeitet das Förderband 1 intermittierend, wobei im Stillstand des Förderbandes 1 die Prüfvorrichtung 2 senkrecht zum Förderband 1 auf den zu prüfenden Ziegel zubewegt wird.

Es besteht auch die Möglichkeit, daß das Förderband kontinuierlich läuft, wobei sich die Prüfvorrichtung 2 auf den zu prüfenden Ziegel absenkt und über eine Teilstrecke synchron mit dem Förderband 1 mitläuft.

Durch die Erfindung wird damit bewirkt, daß auch die den Qualitätsanforderungen entsprechenden Ziegel beispielsweise nach Güteklassen I und II automatisch sortiert und abtransportiert werden. Durch den um den Drehpunkt 24 verstellbaren Hebel 23 läßt sich der Toleranzbereich bezüglich der Lichtschranken 14 und 24 entsprechend einstellen. Es besteht auch die Möglichkeit, weitere Lichtschranken vorzusehen, um damit weitere Qualitätsunterschiede derfürgut befundenen Ziegel zu ermitteln.

## Patentansprüche

1. Vorrichtung zum Prüfen und Aussortieren von Ziegeln (5, 5', 5"), mit einem Förderband (1) und einer oberhalb des Förderbandes (1) angeordneten, gegenüber diesem heb- und senkbar ausgebildeten, mitTaststiften (3) versehenen Prüfvorrichtung (2), welche über eine Meßvorrichtung und eine Steuereinheit (4) mit einer Aussondervorrichtung verbunden ist, wobei die Taststifte (3) der Prüfvorrichtung (2) über eine Übersetzungseinrichtung die Meßvorrichtung steuern und die Übersetzungseinrichtung ein dreiarmiger Hebel (8) ist, dessen einer Hebelarm (9) die Meßvorrichtung steuert, dessen zweiter Hebelarm (13) mit den oberen, dem Förderband (1) abgewandten Enden der Taststifte (3) in Verbindung steht und dessen dritte Hebelarm (12) federbeaufschlagt ist, wobei das Förderband (1) kontinuierlich bewegbar ist mit synchronem Mitlauf der Prüfvorrichtung (2) über eine Teilstrecke, und wobei
die Prüfvorrichtung (2) entsprechend der Güteklassen der zu prüfenden Ziegel (5, 5', 5") mehrere, mit der Übersetzungseinrichtung (8) zusammenwirkende Lichtschranken (14, 24) aufweist, durch welche über die Steuereinheit (4) mindestens eine Transportvorrichtung (30) für Ziegel (5') einer entsprechenden Güteklasse betätigbar ist.

2. Vorrichtung nach Anspruch 1, dadurch gekennzeichnet, daß die Transportvorrichtung (30) ein Absaugkopf ist.

## Revendications

1. Dispositif de contrôle et de tri de tuiles (5, 5', 5") équipé d'un convoyeur (1) et d'un dispositif de vérification (2) à doigts palpeurs (3) qui est disposé au dessus de ce convoyeur (1) de manière à pouvoir s'élever et basculer en face de celui-ci et qui est relié à un dispositif de sélection par un dispositif de mesure et une entité de commande (4) afin que les doigts palpeurs (3) du dispositif de vérification (2) commandent le dispositif de mesure par une installation de transmission qui consiste en un levier (8) à trois bras dont le premier (9) commande le dispositif de mesure, dont le deuxième (13) est en relation avec l'extrémité supérieure opposée au convoyeur (1) du doigt palpeur (3) et dont le troisième (12) est sollicité élastiquement, afin que le convoyeur (1) soit mobile continument avec une course synchrone du dispositif de vérification (2) sur une section et afin que le dispositif de vérification (2) offre plusieur barrages lumineux (14, 24) coopérant avec l'installation de transmission (8) en fonction des catégories des tuiles (5, 5', 5") à contrôler et actionner par l'entité de commande (4) au moins un dispositif de transport (30) des tuiles (5') d'une des catégories correspondantes.

2. Dispositif selon la revendication 1, caractérisé en ce que le dispositif de transport (30) est un préhenseur à succion.

## Claims

1. Apparatus for the examination and sorting of bricks (5, 5', 5"), with a conveyer belt (1) and a probing device (2), arranged above the conveyer belt (1) and constructed to be vertically moveable relative thereto, provided with probing pins (3), which device is connected via a measuring means and a control unit (4) to a sorting device, in which respect the probing pins (3) of the probing device (2) control the measuring device via a gearing, and the gearing is a three-armed lever (8), the one lever arm (9) of which controls the measuring device, the second lever arm (13) of which is connected to the upper ends, which are facing away from the conveyer belt (1), of the probing pins (3), and the third lever arm (12) of which is spring-loaded, whereby the conveyer belt (1) is continuously moveable with synchronous running of the probing device (2) over a partial path, and whereby the probing device (2) includes several light barriers (14, 24) corresponding with the quality classes of the bricks to be examined (5, 5', 5") and co-acting with the gearing means (8), by which at least one transport means (30) for bricks (5') of a corresponding quality class is operable via the control unit (4).

2. Apparatus according to claim 1, characterised in that the transport means (30) is a suction head.
